# EUROPÄISCHE PATENTANMELDUNG

(11) **EP 0 025 916 A1**
(43) Veröffentlichungstag der Anmeldung: **01.04.1981**
(21) Anmeldenummer: 80105293.7
(22) Anmeldetag: 04.09.1980
(51) Int. Cl.: F24H 1/12

(54) **Elektrischer Durchlauferhitzer**

(30) Priorität: 17.09.1979 DE 7926346 U
(71) Anmelder: SIEMENS AKTIENGESELLSCHAFT, 80333 München (DE)
(72) Erfinder: Neimanns, Nikolaus, Dipl.-Phys., D-6483 Salmünster (DE)

(57) **Zusammenfassung**

Der Anmeldungsgegenstand bezieht sich auf einen elektrischen Durchlauferhitzer mit Heizelementen aus kaltleitendem Material. Die Heizelemente sind zwischen einer schiefen Ebene einer Platte (2) und einer dazu parallel verlaufenden schiefen Ebene einer Gegenplatte eingespannt. Ein aus einem Rohr gebildeter Wasserführungskanal (4) durchsetzt mit einem geraden Abschnitt die Platte (2) und mit einem weiteren geraden Abschnitt die Gegenplatte. Die geraden Abschnitte des Wasserführungskanals (4) sind außerhalb der Platte durch einen Bogen (4) miteinander verbunden. Die geraden Abschnitte des den Wasserführungskanal (4) bildenden Rohres sind in die zugeordneten Platten eingepreßt, während die Rohrenden aus den Platten herausragen.

## Beschreibung

Die Erfindung bezieht sich auf einen elektrischen Durchlauferhitzer nach dem Oberbegriff des Anspruches 1.

Es ist bereits ein Durchlauferhitzer der im Oberbegriff des Anspruches 1 genannten Art bekannt, der an jedem Ende der die Platten durchsetzenden Abschnitte des Wasserführungskanals einen Stutzen aufweist. Ein Stutzenpaar dient zum Anschluß einer Zu- und einer Ableitung. Die Stutzen des anderen Stutzenpaares sind mit den Enden des bogenförmigen Abschnittes des Wasserführungskanals verbunden. Der bogenförmige Abschnitt des Wasserführungskanals kann hierbei aus einem Rohrbogen oder einem gekrümmten Schlauchstück bestehen (DE-Gbm 78 38 483).

Aufgabe der Erfindung ist es, den elektrischen Durchlauferhitzer der im Oberbegriff des Anspruches 1 genannten Gattung zu vereinfachen.

Die gestellte Aufgabe wird erfindungsgemäß durch die im kennzeichnenden Teil des Anspruches 1 angegebene Ausbildung gelöst.

Die erfindungsgemäße Ausbildung hat den Vorteil, daß die Anzahl der verwendeten Teile eingeschränkt ist. An die Stelle von vier Stutzen und einem Schlauch-oder Rohrbogen ist ein einziges Teil getreten. Auch die Montage ist einfacher, da anstelle von insgesamt fünf Teilen des Wasserführungskanals nur noch ein Bec 25 Bes / 29.₀4.198₀ Teil mit den Platten zu vereinigen ist. Ein weiterer Vorteil besteht darin, daß abzudichtende Verbindungsstellen zwischen den einzelnen Abschnitten des Wasserführungskanals entfallen und somit die Sicherheit gegen Undichtheit erhöht wird.

Zweckmäßige Aus- und Weiterbildungen des Erfindungsgegenstandes sind in den Ansprüchen 2 und 3 angegeben.

Ein Ausführungsbeispiel der Erfindung ist in der Zeichnung rein schematisch dargestellt. Es zeigen:
Fig. 1 eine Stirnansicht,
Fig. 2 eine Draufsicht nach Fig. 1.

In Fig. 1 sind mit 1 Heizelemente aus kaltleitendem Material bezeichnet.

Die Heizelemente 1 sind einschließlich sie bedecken- der,nicht dargestellter Anschlußelektroden, elektrisch isoliert zwischen einer schiefen Ebene einer Platte 2 und einer dazu parallel verlaufenden schiefen Ebene einer Gegenplatte 3 eingespannt.

Ein Wasserführungskanal 4 durchsetzt mit einem geraden Abschnitt die Platte 2 und mit einem weiteren geraden Abschnitt die Gegenplatte 3. Der Wasserführungskanal 4 weist noch einen außerhalb der Platte 2,3 befindlichen bogenförmigen Abschnitt auf, der die in den Platten 2,3 angeordneten geraden Abschnitte miteinander verbindet.

Der Wasserführungskanal 4 ist insgesamt aus einem Rohr gebildet, dessen die geraden Abschnitte bildenden Schenkel in die Platte 2 und die Gegenplatte 3 eingepreßt sind und dessen Enden aus den Platten 2,3 herausragen sowie dort Anschlußstutzen für einen Zu- und einen Ablaufschlauch bilden.

Das den Wasserführungskanal 4 bildende Rohr kann beispielsweise mittels durch seinen Durchgang gezogene Kugeln an die entsprechenden Durchgänge der Platten 2,3 angepreßt werden.

Zweckmäßig bestehen die Platten 2,3 und das den Wasserführungskanal 4 bildende Rohr aus Aluminium.

Ferner ist es zweckmäßig, die Platte 2 und die Gegenplatte 3 aus einem Strangpreßprofil zu bilden. Da die beiden Teile untereinander gleich sind, braucht ein geeignetes Strangpreßprofil nur entsprechend abgelängt zu werden.

## Patentansprüche

1. Elektrischer Durchlauferhitzer, mit Heizelementen (1) aus kaltleitendem Material, die zwischen einer schiefen Ebene einer Platte (2) und einer dazu parallelen schiefen Ebene einer Gegenplatte (3) eingespannt sind und mit einem Wasserführungskanal (4), der aus einem die Platte (2) durchsetzenden geraden Abschnitt, einem die Gegenplatte (3) durchsetzenden geraden Abschnitt und einem außerhalb der Platten (3,4) befindlichen bogenförmigen Abschnitt besteht, der die geraden Abschnitte der Platten (3,4) miteinander verbindet, dadurch gekennzeichnet, daß der Wasserführungskanal (4) insgesamt aus einem Rohr gebildet ist, dessen die geraden Abschnitte des Wasserführungskanals (4) bildenden Teilstücke in die Platte (2) und in die Gegenplatte (3) eingepreßt sind und dessen Enden aus den Platten (2,3) herausragen.

2. Durchlauferhitzer nach Anspruch 1, dadurch gekennzeichnet, daß die Platten (2,3) und das den Wasserführungskanal (4) bildende Rohr aus Aluminium bestehen.

3. Durchlauferhitzer nach Anspruch 1, dadurch gekennzeichnet, daß die Platte (2) und die Gegenplatte (3) aus einem Strangpreßprofil gebildet sind.
